# EUROPÄISCHE PATENTSCHRIFT

(11) **EP 3 083 226 B1**
(45) Veröffentlichungstag und Bekanntmachung des Hinweises auf die Patenterteilung: **26.03.2025**
(21) Anmeldenummer: 14824423.9
(22) Anmeldetag: 16.12.2014
(51) Int. Cl.: B31B 50/25

(54) **VERFAHREN ZUR HERSTELLUNG EINES SCHNEID- UND/ODER STANZ- UND/ODER RILLWERKZEUGS**
METHOD FOR THE PREPARATION OF A CUTTING AND/OR PUNCHING AND/OR CREASING TOOL
PROCÉDÉ DE FABRICATION D'UN OUTIL DE COUPE ET/OU D'EMBOUTISSAGE ET/OU DE RAINURAGE

(30) Priorität: 20.12.2013 EP 13198779
(43) Veröffentlichungstag der Anmeldung: 26.10.2016
(73) Patentinhaber: Mayr-Melnhof Karton AG, 1041 Wien (AT)
(72) Erfinder: THEIS, Uwe, 54317 Riveris (DE); HÖHNEN, Roland, 54533 Bettenfeld (DE)
(74) Vertreter: Hofstetter, Schurack & Partner
(86) Internationale Anmeldenummer: PCT/EP2014/078060
(87) Internationale Veröffentlichungsnummer: WO 2015/091547

(56) Entgegenhaltungen:
- EP-A2- 1 629 934
- WO-A1-2013/060375
- DE-A1- 10 159 084
- DE-A1- 3 831 393
- DE-U1- 202011 051 257
- US-A- 4 052 886
- US-A- 5 409 442
- US-A- 5 855 149
- US-A- 5 897 479
- US-A1- 2013 255 346

## Beschreibung

Die vorliegende Erfindung betrifft ein Verfahren zur Herstellung eines Schneid- und/oder Stanz- und/oder Rillwerkzeugs umfassend eine Trägerplatte zur Aufnahme von mindestens einer Schneid- und/oder Ritz- und/oder Rilllinie. Die Erfindung betrifft weiterhin eine entsprechende Trägerplatte sowie ein Stanz- und/oder Ritz- und/oder Rillwerkzeug mit wenigstens einer solchen Trägerplatte.

Stanz-, Ritz- und/oder Rillwerkzeuge zum linienförmigen Schneiden, Ritzen und/oder Rillen von faltbaren Materialien umfassen üblicherweise Trägerplatten, welche Aufnahmeschlitze aufweisen, in die sogenannte Schneid-, Ritz- und/oder Rilllinien als Einsetzabschnitte mit einer jeweils gewünschten Verlaufsform eingesetzt sind. Derartige Stanz-, Ritz- und/oder Rillwerkzeuge werden hauptsächlich bei der Papier- und Kartonagenverarbeitung verwendet, um beispielsweise für Faltschachteln Zuschnitte aus faltbaren Materialien auszuschneiden und durch Anritzen und/oder Linienprägen mit Falt- oder Aufreißlinien zu versehen. Jedoch können grundsätzlich auch andere geeignete Materialien wie Wellpappe, Kunststoff-Folien und dergleichen bearbeitet werden. Ein kombiniertes Rill- und Schneidwerkzeug ist beispielsweise in der EP 1 238 793 A1 und der DE 38 31 393 A1 beschrieben. Das Werkzeug umfasst dabei Ritz- und Rilllinien die kraftschlüssig in schlitzförmige Aussparungen einer Trägerplatte eingepresst werden. Aus der WO 2013/060375 A1, der US 5 855 149 A und der EP 1 629 934 A2 sind Verfahren zur Herstellung von Präge- und Schneidwerkzeugen bekannt, die einen generativen Aufbau von Strukturen auf einer Trägerplatte, einem Trägerzylinder oder einer Trägerhülse offenbaren.

Die Druckschrift US 2013/0255346 A1 beschreibt einen Materialprägestempel oder - werkzeug. Eine additive Fertigungsmaschine und Material zur Herstellung eines Stempels werden erwähnt.

Als nachteilig an den bekannten Verfahren zum Herstellen derartiger Stanz-, Ritz- und/oder Rillwerkzeuge ist jedoch der Umstand anzusehen, dass Änderungen im Layout des Stanz- und/oder Ritz- und/oder Rillwerkzeugs nur sehr aufwändig durchführbar sind. Dies verteuert und verzögert gegebenenfalls den Herstellprozess des Stanz- und/oder Ritz- und/oder Rillwerkzeugs deutlich.

Es ist daher Aufgabe der vorliegenden Erfindung ein gattungsgemäßes Verfahren zur Herstellung eines Schneid- und/oder Stanz- und/oder Rillwerkzeugs bereitzustellen, welches eine schnelle und ökonomische Fertigung auch bei möglichen Korrekturen und/oder Änderung des Designs des Schneid- und/oder, Stanz- und/oder Rillwerkzeugs ermöglicht. Eine weitere Aufgabe der Erfindung ist es, eine Trägerplatte für ein Schneid- und/oder Stanz- und/oder Rillwerkzeug sowie ein entsprechendes Schneid- und/oder Stanz- und/oder Rillwerkzeug anzugeben, welche eine schnelle und ökonomische Fertigung auch bei möglichen Korrekturen und/oder Änderung des Designs des Schneid- und/oder Stanz- und/oder Rillwerkzeugs ermöglichen.

Die Aufgaben werden erfindungsgemäß durch ein Verfahren mit den Merkmalen des Patentanspruchs 1, durch eine Trägerplatte mit den Merkmalen des Patentanspruchs 14 sowie durch ein Stanz- und/oder Ritz- und/oder Rillwerkzeug gemäß Patentanspruch 15 gelöst. Vorteilhafte Ausgestaltungen mit zweckmäßigen Weiterbildungen der Erfindung sind in den Unteransprüchen angegeben.

Ein erster Aspekt der Erfindung betrifft ein Verfahren zur Herstellung eines Schneid- und/oder Stanz- und/oder Rillwerkzeugs umfassend eine Trägerplatte zur Aufnahme von mindestens einer Linie aus der Gruppe der Schneid- und/oder Ritz- und/oder Rilllinien, wobei erfindungsgemäß die Trägerplatte des Schneid- und/oder Stanz- und/oder Rillwerkzeugs und mindestens ein auf der Trägerplatte anzuordnender Kunststoff- oder Elastomerstreifen mittels eines generativen Fertigungsverfahrens hergestellt werden. Zudem weisen mehrere Kunststoff- oder Elastomerstreifen unterschiedliche Härtegrade relativ zueinander auf und/oder ein Kunststoff- oder Elastomerstreifen weist innerhalb des Einzelstreifens unterschiedliche Härtegrade auf. Unter Schneid- und/oder Ritz- und/oder Rilllinien werden auch Kombinationen dieser Linien verstanden, die beispielsweise als Perforierlinien, Aufrauhlinien, Wellenlinien, Ausbrechlinien oder Aufreißlinien ausgebildet sind. Durch die Verwendung eines generativen Fertigungsverfahrens ist eine schnelle und ökonomische Fertigung von Schneid- und/oder Stanz- und/oder Rillwerkzeugen möglich. Insbesondere besteht die Möglichkeit, das Schneid- und/oder Stanz- und/oder Rillwerkzeug in seiner Gesamtheit mittels des generativen Fertigungsverfahrens herzustellen. Dies bedeutet, dass es erfindungsgemäß möglich ist, die Trägerplatte mit den daran angeordneten Elementen generativ in einem einzigen Verfahrensschritt herzustellen.

Zudem besteht die Möglichkeit, dass mindestens eine oder mehrere der Linien aus der Gruppe der Schneid- und/oder Ritz- und/oder Rilllinien mittels des generativen Fertigungsverfahrens hergestellt werden, wobei die generativ gefertigten Linien unterschiedliche Härtegrade relativ zueinander und/oder innerhalb der Linie aufweisen können. Zudem können sie als separates Element an der Trägerplatte angeordnet oder einstückig mit der Trägerplatte ausgebildet werden. Auch der auf der Trägerplatte anzuordnende Kunststoff- oder Elastomerstreifen wird mittels eines generativen Fertigungsverfahrens hergestellt und kann als separates Element an der Trägerplatte angeordnet werden. Des Weiteren ist es möglich, an der Trägerplatte mindestens ein Vorsprung zur Aufnahme und Befestigung des mindestens einen Kunststoff- oder Elastomerstreifens auszubilden, wobei der Vorsprung einstückig mit der Trägerplatte generativ gefertigt wird. Zudem ist es möglich, dass in der Trägerplatte Ausnehmungen, beispielsweise in Nutform, zur Aufnahme eines entsprechenden Kunststoff- oder Elastomerstreifens ausgebildet sind.

Auch kann der Kunststoff- oder Elastomerstreifen unter Klemmwirkung eingesetzt werden. Bei dem genannten Kunststoff- oder Elastomerstreifen kann es sich um eine so genannte Gummierung handeln, die für eine Rückfederung des mittels des Schneid- und/oder Stanz- und/oder Rillwerkzeugs zu stanzenden Materials sorgt. Bei dem zu stanzenden Material kann es sich um Papier, Karton oder Kunststoff, insbesondere zur Herstellung von Verpackungszuschnitten oder Verpackungsfolien handeln. Auch andere Materialien sind denkbar. Des Weiteren bietet das erfindungsgemäße Verfahren die Möglichkeit, dass einzelne oder auch alle Elemente des herzustellenden des Schneid- und/oder Stanz- und/oder Rillwerkzeugs auf einer vorgefertigten Trägerplatte generativ aufgebaut werden können. Die Trägerplatte kann dabei beispielsweise zumindest bereichsweise aus einem Verbundwerkstoff, insbesondere einem kohlenfaserverstärkten Verbundwerkstoff und/oder aus wenigstens einem Werkstoff aus der Gruppe Multiplexholz (nicht generativ hergestellt), insbesondere gehärtetem Multiplexholz, Stahl, Aluminium und Kunststoff bestehen. Zudem ist es möglich, dass die Trägerplatte mindestens eine Passung und/oder Öffnung zur Aufnahme und/oder Befestigung des Prägeelements aufweist. Die generativ gefertigten Elemente des Schneid- und/oder Stanz- und/oder Rillwerkzeugs weisen gleiche oder unterschiedliche Härtegrade relativ zueinander und/oder innerhalb des Einzelelements auf So kann beispielsweise eine Linie unterschiedliche Härten aufweisen. Gleiches gilt für die Kunststoff- oder Elastomerstreifen. Damit können unterschiedliche Anforderungen an die generativ gefertigten Elemente entsprechend dem jeweiligen Verwendungszweck ohne weiteres mit einem minimalen Verfahrensaufwand erfüllt werden.

Da die Anzahl an Fertigungsschritten insgesamt im Vergleich zu herkömmlichen Herstellungsverfahren von Schneid- und/oder Stanz- und/oder Rillwerkzeugen immer minimiert werden kann, ist das erfindungsgemäße Verfahren besonders schnell und kostengünstig durchführbar. Zudem besteht die Möglichkeit, sehr schnell und flexibel auf mögliche Änderungen im Design des Schneid- und/oder Stanz- und/oder Rillwerkzeugs reagieren zu können.

In vorteilhaften Ausgestaltungen des erfindungsgemäßen Verfahrens ist das generative Herstellungsverfahren ein Stereolithographieverfahren, ein Digital Light Processing-Verfahren, ein 3D-Druckverfahren, ein Schmelzschichtungsverfahren, ein Multi Jet Modeling-Verfahren, ein selektives Lasersinter- oder selektives Laserschmelzverfahren, ein Elektronenstrahlschmelzverfahren oder eine Kombination dieser Verfahren. Die Verwendung einzelner oder einer Kombination dieser Fertigungsverfahren richtet sich nach dem herzustellenden Produkt. So können zum Beispiel eine Schneid- oder Rilllinie und eine entsprechende Trägerplatte aus unterschiedlichen Materialien und unterschiedlichen generativen Fertigungsverfahren hergestellt sein. In einer besonders vorteilhaften Ausgestaltung der Erfindung werden auch bei der Verwendung unterschiedlicher Materialien beziehungsweise unterschiedlicher generativer Fertigungsverfahren diese so ausgewählt, dass unterschiedliche Elemente des Schneid- und/oder Stanz- und/oder Rillwerkzeugs in einem generativen Fertigungsschritt gefertigt werden können.

Wird als generatives Fertigungsverfahren ein Stereolithographieverfahren verwendet, so kann als Werkstoff insbesondere mindestens ein flüssiges, photosensitives Kunststoffmaterial und/oder ein Kunstharz und/oder ein photosensitiver Lack verwendet werden. Als Werkstoff für das selektive Lasersinter- oder selektive Laserschmelzverfahren kann mindestens ein Kunststoff, Kunstharz, Metall, Metalllegierung oder Keramik oder eine Kombination dieser Werkstoffe in Pulverform verwendet werden. Zudem besteht die Möglichkeit als Werkstoff für das 3D-Druckverfahren mindestens ein UV-härtender Lack und/oder mindestens eine UV-härtende Tinte zu verwenden. Auch weitere, nicht explizit genannte Werkstoffe für generative Fertigungsverfahren wie auch weitere, nicht genannte generative Fertigungsverfahren können erfindungsgemäß verwendet werden.

In weiteren vorteilhaften Ausgestaltungen des erfindungsgemäßen Verfahrens kann die Trägerplatte mindestens eine Aussparung zur Aufnahme einer Schneid- und/oder Ritz- und/oder Rilllinie aufweisen. Dabei ist es möglich, dass die Aussparung eine Breite aufweist, die etwas geringer ist als die Breite der Schneid- und/oder Ritz- und/oder Rilllinie. Damit kann die entsprechende Linie nachträglich klemmend und passgenau in die Trägerplatter eingesetzt und befestigt werden. Des Weiteren besteht die Möglichkeit, dass die wenigstens eine Aussparung gegenüber der Linie mit einem vorbestimmten Übermaß erzeugt wird und das Verfahren folgende weiteren Schritte umfasst: Befüllen der Aussparung mit einem aushärtbaren Füllmaterial; Aushärten des Füllmaterials in der Aussparung; Erzeugen mindestens einer weiteren zweiten Aussparung im ausgehärteten Füllmaterial zur maßgenauen Aufnahme der Linie und Einsetzen der Linie in die maßgenaue zweite Aussparung. Mit anderen Worten ist es vorgesehen, dass zunächst wenigstens eine erste, bezüglich der einzusetzenden Linien übergroße Aussparung in die Trägerplatte eingebracht wird. Die Aussparung bzw. Ausnehmung kann dabei in Abhängigkeit der später einzusetzenden Linie grundsätzlich nutförmig, loch- bzw. langlochförmig, unterbrochen und/oder durchgängig erzeugt werden. Anschließend wird die erste Aussparung mit dem aushärtbaren Füllmaterial befüllt. Die erste Aussparung kann dabei grundsätzlich vollständig oder nur teilweise befüllt werden. Ebenso kann vorgesehen sein, dass mehrere unterschiedliche Füllmaterialien nacheinander oder gleichzeitig in die erste Aussparung gefüllt werden. Nach dem Aushärten des Füllmaterials bzw. der Füllmaterialien in der ersten Aussparung wird eine zweite, maßgenaue Aussparung im ausgehärteten Füllmaterial erzeugt, in welche schließlich die Schneid- und/oder Ritz- und/oder Rilllinie eingesetzt wird. Durch diesen Aspekt des erfindungsgemäßen Verfahrens werden verschiedene Vorteile realisiert. Da die erste Aussparung nur ungefähr der Kontur der einzusetzenden Schneid- und/oder Ritz- und/oder Rilllinie entsprechen sollte und da die eingesetzte Linie in der fertigen Trägerplatte im ausgehärteten Füllmaterial eingebettet ist, spielt das Material der Trägerplatte diesbezüglich nur eine untergeordnete Rolle, so dass im Vergleich zum Stand der Technik eine wesentlich höhere Flexibilität bei der Auswahl des Trägerplattenmaterials gegeben ist. Das aushärtbare Füllmaterial, welches später die Linie an der Trägerplatte hält, kann unabhängig vom Trägerplatten-material ausgewählt werden. Beispielsweise kann ein Füllmaterial verwendet werden, welches nach dem Aushärten im Vergleich zum Trägerplattenmaterial eine höhere Klemmwirkung besitzt. Die zweite Aussparung, die in Abhängigkeit der einzusetzenden Linie ebenfalls grundsätzlich nutförmig, loch - bzw. langlochförmig, unterbrochen und/oder durchgängig erzeugt werden kann, kann präzise in das ausgehärtete Füllmaterial, statt in das Trägerplattenmaterial eingebracht werden. Bei einer Fehlpositionierung einer oder mehrerer Schneid-, Ritz- und/oder Rilllinien kann das Füllmaterial entfernt werden, z.B. durch Ausfräsen, ohne das die Trägerplatte zerstört wird. Ein Neubefüllen der ersten Aussparung mit weiterem Füllmaterial und die neuerliche Ausbildung der zweiten Aussparung zur Aufnahme einer Linie sind ohne weiteres möglich. Es ist auch möglich, dass nur die fehlerhaft positionierte zweite Aussparung wieder mit Füllmaterial ausgefüllt wird. Nach einem erneuten Aushärten des Füllmaterials kann die zweite Aussparung neu hergestellt werden. Die Herstellung des Werkzeugs kann wiederum kostensparend erfolgen, da bei möglichen Korrekturen der Positionierung der Linien kein komplett neues Werkzeug hergestellt bzw. eine neue Trägerplatte verwendet werden muss.

Ein zweiter Aspekt der Erfindung betrifft eine Trägerplatte eines Werkzeugs aus der Gruppe der Schneid- und/oder Stanz- und/oder Rillwerkzeuge, mit wenigstens einer Linie aus der Gruppe der Schneid- und/oder Ritz- und/oder Rilllinien. Dabei ist es erfindungsgemäß vorgesehen, dass die Trägerplatte mittels eines Verfahrens nach einem der Ausführungsbeispiele des ersten Erfindungsaspekts erhältlich und/oder erhalten ist. Hierdurch kann die Trägerplatte einfach und kostengünstig hergestellt werden. Weitere sich hieraus ergebenden Merkmale und deren Vorteile sind den Beschreibungen des ersten Erfindungsaspekts zu entnehmen, wobei vorteilhafte Ausgestaltungen des ersten Erfindungsaspekts als vorteilhafte Ausgestaltungen des zweiten Erfindungsaspekts anzusehen sind.

Ein dritter Aspekt der Erfindung betrifft ein Schneid- und/oder Stanz- und/oder Rillwerkzeug mit wenigstens einer Trägerplatte, die zumindest eine Linie aus der Gruppe der Schneid- und/oder Ritz- und/oder Rilllinien umfasst. Dabei ist es erfindungsgemäß vorgesehen, dass die Trägerplatte mittels eines Verfahrens nach einem der Ausführungsbeispiele des ersten Erfindungsaspekts erhältlich und/oder erhalten ist.

Das erfindungsgemäße Schneid- und/oder Stanz- und/oder Rillwerkzeug kann präzise, einfach und kostengünstig hergestellt werden. Weitere sich hieraus ergebenden Merkmale und deren Vorteile sind den Beschreibungen des ersten Erfindungsaspekts zu entnehmen, wobei vorteilhafte Ausgestaltungen des ersten Erfindungsaspekts als vorteilhafte Ausgestaltungen des dritten Erfindungsaspekts anzusehen sind.

Dabei zeigt:
Fig. 1 eine schematische Darstellung eines ersten Ausführungsbeispiels eines erfindungsgemäßen Stanzwerkzeugs; und
Fig. 2 eine schematische Darstellung eines zweiten Ausführungsbeispiels eines erfindungsgemäßen Stanzwerkzeugs.

Fig. 1 zeigt eine schematische Darstellung eines Stanzwerkzeugs 10, wobei das Stanzwerkzeug 10 eine Trägerplatte 12 aufweist. Man erkennt, dass in der Trägerplatte 12 eine Ausnehmung 24 ausgebildet ist, in die eine Schneidlinie 14 eingesetzt ist. Die Schneidlinie 14 besteht dabei aus Stahl und wurde nachträglich in die Ausnehmung 24 der Trägerplatte 12 eingesetzt. Die Schneide der Schneidlinie 14 ragt dabei über eine während des Stanzvorgangs dem zu stanzenden Material zugewandte Oberfläche der Trägerplatte 12 hinaus. Entsprechendes gilt für eine ebenfall an dieser Oberfläche ausgebildete Rilllinie 16. Man erkennt, dass die Rilllinie 16 einstückig mit der Trägerplatte 12 ausgebildet ist. Die Herstellung der Trägerplatte 12 und der Rilllinie 16 erfolgt dabei in einem generativen Fertigungsschritt. So können zum Beispiel die Trägerplatte 12 und die Rilllinie 16 aus Metall, einer Metalllegierung oder Kunststoff bestehen. An der während des Stanzvorgangs dem zu stanzenden Material zugewandten Oberfläche sind zudem Vorsprünge 22 ausgebildet, die zur Aufnahme entsprechender Elastomerstreifen 18 (Gummierung) dienen. Die Vorsprünge 22 sind wiederum einstückig mit der Trägerplatte 12 und der Rilllinie 16 in einem generativen Fertigungsschritt hergestellt. Es besteht aber auch die Möglichkeit, dass alle gezeigten Elemente des Stanzwerkzeugs 10 generativ hergestellt werden.

Fig. 2 zeigt eine schematische Darstellung eines zweiten Ausführungsbeispiels eines Stanzwerkzeugs 10. Man erkennt, dass die Trägerplatte 12 als Fundament mit Passungen und Bohrungen 26 ausgebildet ist. Die Passungen und Bohrungen 26 dienen zur Aufnahme und Befestigung eines Prägeelements 20. Das Prägeelement 20 wird in dem dargestellten Ausführungsbeispiel mittels Schrauben 28 an der Trägerplatte 12 befestigt. Die Passungen und Bohrungen 26 der Trägerplatte 12 sind mit dieser generativ gefertigt. Auch das Prägeelement 20 kann generativ gefertigt werden. Man erkennt, dass das Prägeelement 20 in Richtung eines während eines Stanz- und Prägevorgangs zu bearbeitenden Materials eine Struktur 30 aufweist, die in das entsprechende Material geprägt wird.

## Patentansprüche

1. Verfahren zur Herstellung eines Schneid- und/oder Stanz- und/oder Rillwerkzeugs (10) umfassend eine Trägerplatte (12) zur Aufnahme von mindestens einer Linie (14, 16) aus der Gruppe der Schneid- und/oder Ritz- und/oder Rilllinien,
**dadurch gekennzeichnet, dass**
die Trägerplatte (12) des Schneid- und/oder Stanz- und/oder Rillwerkzeugs (10) und mindestens ein auf der Trägerplatte (12) anzuordnender Kunststoff- oder Elastomerstreifen (18) mittels eines generativen Fertigungsverfahrens hergestellt werden, wobei mehrere Kunststoff- oder Elastomerstreifen (18) unterschiedliche Härtegrade relativ zueinander aufweisen und/oder ein Kunststoff- oder Elastomerstreifen (18) innerhalb des Einzelstreifens unterschiedliche Härtegrade aufweist.

2. Verfahren nach Anspruch 1, **dadurch gekennzeichnet, dass** mindestens eine Linie (14, 16) aus der Gruppe der Schneid- und/oder Ritz- und/oder Rilllinien mittels eines generativen Fertigungsverfahrens hergestellt wird, wobei die generativ gefertigten Linien (14, 16) unterschiedliche Härtegrade relativ zueinander und/oder innerhalb der Linie (14, 16) aufweisen.

3. Verfahren nach Anspruch 1 oder 2, **dadurch gekennzeichnet, dass** mindestens eine oder mehrere der Linien (14, 16) aus der Gruppe der Schneid- und/oder Ritz- und/oder Rilllinien mittels eines generativen Fertigungsverfahrens hergestellt und als separates Element an der Trägerplatte (12) angeordnet oder einstückig mit der Trägerplatte (12) ausgebildet werden.

4. Verfahren nach Anspruch 1, 2 oder 3, **dadurch gekennzeichnet, dass** der auf der Trägerplatte (12) anzuordnende Kunststoff- oder Elastomerstreifen (18) als separates Element an der Trägerplatte (12) angeordnet wird.

5. Verfahren nach einem der vorhergehenden Ansprüche, **dadurch gekennzeichnet, dass** an der Trägerplatte (12) mindestens ein Vorsprung (22) zur Aufnahme und Befestigung des mindestens einen Kunststoff- oder Elastomerstreifens (18) ausgebildet ist, wobei der Vorsprung (22) einstückig mit der Trägerplatte (12) generativ gefertigt wird.

6. Verfahren nach einem der vorhergehenden Ansprüche, **dadurch gekennzeichnet, dass** das generative Fertigungsverfahren ein Stereolithographieverfahren, ein Digital Light Processing-Verfahren, ein 3D-Druckverfahren, ein Schmelzschichtungsverfahren, ein Multi Jet Modeling-Verfahren, ein selektives Lasersinter- oder selektives Laserschmelzverfahren, ein Elektronenstrahlschmelzverfahren oder eine Kombination dieser Verfahren ist.

7. Verfahren nach Anspruch 6, **dadurch gekennzeichnet, dass** als Werkstoff für das Stereolithographieverfahren mindestens ein flüssiges, photosensitives Kunststoffmaterial und/oder ein Kunstharz und/oder ein photosensitiver Lack verwendet wird.

8. Verfahren nach Anspruch 6, **dadurch gekennzeichnet, dass** als Werkstoff für das selektive Lasersinter- oder selektive Laserschmelzverfahren mindestens ein Kunststoff, Kunstharz, Metall, Metalllegierung oder Keramik oder eine Kombination dieser Werkstoffe in Pulverform verwendet wird.

9. Verfahren nach Anspruch 6, **dadurch gekennzeichnet, dass** als Werkstoff für das 3D-Druckverfahren mindestens ein UV-härtender Lack und/oder mindestens eine UV-härtende Tinte verwendet wird.

10. Verfahren nach einem der vorhergehenden Ansprüche, **dadurch gekennzeichnet, dass** die Trägerplatte (12) mindestens eine Aussparung (24) zur Aufnahme einer Schneid- und/oder Ritz- und/oder Rilllinie (14, 16) aufweist.

11. Verfahren nach Anspruch 10, **dadurch gekennzeichnet, dass** die Aussparung (24) eine Breite aufweist, die etwas geringer ist als die Breite der Schneid- und/oder Ritz- und/oder Rilllinie (14, 16).

12. Verfahren nach Anspruch 10, **dadurch gekennzeichnet, dass** die wenigstens eine Aussparung (24) gegenüber der Linie (14,16) mit einem vorbestimmten Übermaß erzeugt wird und das Verfahren folgende weiteren Schritte umfasst:
- Befüllen der Aussparung (24) mit einem aushärtbaren Füllmaterial;
- Aushärten des Füllmaterials in der Aussparung (24);
- Erzeugen mindestens einer weiteren zweiten Aussparung im ausgehärteten Füllmaterial zur maßgenauen Aufnahme der Linie (14, 16); und
- Einsetzen der Linie (14, 16) in die maßgenaue zweite Aussparung.

13. Verfahren nach einem der vorhergehenden Ansprüche, **dadurch gekennzeichnet, dass** die Trägerplatte (12) mindestens eine Passung und/oder Öffnung (26) zur Aufnahme und/oder Befestigung des Prägeelements (20) aufweist.

14. Trägerplatte eines Werkzeugs (10) aus der Gruppe der Schneid- und/oder Stanz- und/oder Rillwerkzeuge, mit wenigstens einer Linie (14, 16) aus der Gruppe der Schneid- und/oder Ritz- und/oder Rilllinien, **dadurch gekennzeichnet, dass** die Trägerplatte (12) mittels eines Verfahrens nach einem der Ansprüche 1 bis 13 erhältlich und/oder erhalten ist.

15. Schneid- und/oder Stanz- und/oder Rillwerkzeug mit wenigstens einer Trägerplatte (12), die zumindest eine Linie (14, 16) aus der Gruppe der Schneid- und/oder Ritz- und/oder Rilllinien umfasst, **dadurch gekennzeichnet, dass** das Stanz- und/oder Ritz- und/oder Rillwerkzeug (10) mittels eines Verfahrens nach einem der Ansprüche 1 bis 13 hergestellt ist.

## Claims

1. A method for producing a cutting and/or punching and/or grooving tool (10), comprising a carrier plate (12) for accommodating at least one line (14, 16) from the group of the cutting and/or scoring and/or grooving lines,
**characterized in that**
the carrier plate (12) of the cutting and/or punching and/or grooving tool (10) and at least one plastic or elastomer strip (18) to be arranged on the carrier plate (12) are produced by means of a generative manufacturing method, wherein multiple plastic or elastomer strips (18) have different degrees of hardness in relation to each other and/or one plastic or elastomer strip (18) has different degrees of hardness within the individual strip.

2. The method according to claim 1, **characterized in that** at least one line (14, 16) from the group of the cutting and/or scoring and/or grooving lines is produced by means of a generative manufacturing method, wherein the generatively manufactured lines (14, 16) have different degrees of hardness in relation to each other or within the line (14, 16).

3. The method according to claim 1 or 2, **characterized in that** at least one or more of the lines (14, 16) from the group of the cutting and/or scoring and/or grooving lines are generated by means of a generative manufacturing method and arranged on the carrier plate (12) as a separate element or formed integrally with the carrier plate (12).

4. The method according to claim 1, 2 or 3, **characterized in that** the plastic or elastomer strip (18) to be arranged on the carrier plate (12) is arranged on the carrier plate (12) as a separate element.

5. The method according to any one of the preceding claims, **characterized in that** at least one projection (22) for accommodating and attaching the at least one plastic or elastomer strip (18) is formed on the carrier plate (12), wherein the projection (22) is generatively manufactured integrally with the carrier plate (12).

6. The method according to any one of the preceding claims, **characterized in that** the generative manufacturing method is a stereolithographic method, a digital light processing method, a 3D printing method, a fused deposition modeling method, a multi jet modeling method, a selective laser sintering or selective laser melting method, an electron beam melting method or a combination of these methods.

7. The method according to claim 6, **characterized in that** at least one liquid, photosensitive plastic material and/or a synthetic resin and/or a photosensitive varnish are used as the material for the stereolithographic method.

8. The method according to claim 6, **characterized in that** at least one plastic, synthetic resin, metal, metal alloy or ceramic or a combination of these materials in powder form is used as the material for the selective laser sintering or selective laser melting method.

9. The method according to claim 6, **characterized in that** at least one UV-curing varnish and/or at least one UV-curing ink are used as the material for the 3D printing method.

10. The method according to any one of the preceding claims, **characterized in that** the carrier plate (12) comprises at least one recess (24) for accommodating a cutting and/or scoring and/or grooving line (14, 16).

11. The method according to claim 10, **characterized in that** the recess (24) has a width, which is slightly less than the width of the cutting and/or scoring and/or grooving line (14, 16).

12. The method according to claim 10, **characterized in that** the at least one recess (24) is generated with a predetermined excess with respect to the line (14, 16) and the method includes the following further steps:
- filling the recess (24) with a curable filling material;
- curing the filling material in the recess (24);
- generating at least one further second recess in the cured filling material for dimensionally accurate accommodation of the line (14, 16); and
- inserting the line (14, 16) into the dimensionally accurate second recess.

13. The method according to any one of the preceding claims, **characterized in that** the carrier plate (12) comprises at least one fit and/or opening (26) for accommodating and/or attaching the stamping element (20).

14. A carrier plate of a tool (10) from the group of the cutting and/or punching and/or grooving tools, with at least one line (14, 16) from the group of the cutting and/or scoring and/or grooving lines, **characterized in that** the carrier plate (12) is obtainable and/or obtained by means of a method according to any one of claims 1 to 13.

15. A cutting and/or punching and/or grooving tool with at least one carrier plate (12), which includes at least one line (14, 16) from the group of the cutting and/or scoring and/or grooving lines, **characterized in that** the punching and/or scoring and/or grooving tool (10) is produced by means of a method according to any one of claims 1 to 13.

## Revendications

1. Procédé de fabrication d'un outil de coupe et/ou de poinçonnage et/ou de rainurage (10) comprenant une plaque de support (12) pour recevoir au moins une ligne (14, 16) du groupe des lignes de coupe et/ou de rayage et/ou de rainurage, **caractérisé en ce que**
la plaque de support (12) de l'outil de coupe et/ou de poinçonnage et/ou de rainurage (10) et au moins une bande en matière plastique ou élastomère (18) à disposer sur la plaque de support (12) sont fabriquées au moyen d'un procédé de fabrication additive, plusieurs bandes en matière plastique ou élastomère (18) ayant différents degrés de dureté les unes par rapport aux autres et/ou une bande en matière plastique ou élastomère (18) ayant différents degrés de dureté à l'intérieur de la bande individuelle.

2. Procédé selon la revendication 1, **caractérisé en ce qu'**au moins une ligne (14, 16) du groupe des lignes de coupe et/ou de rayage et/ou de rainurage est fabriquée au moyen d'un procédé de fabrication additive, les lignes (14, 16) fabriquées de manière additive ayant différents degrés de dureté les unes par rapport aux autres et/ou à l'intérieur de la ligne (14, 16).

3. Procédé selon la revendication 1 ou 2, **caractérisé en ce qu'**au moins une ou plusieurs des lignes (14, 16) du groupe des lignes de coupe et/ou de rayage et/ou de rainurage sont fabriquées au moyen d'un procédé de fabrication additive et sont disposées sur la plaque de support (12) sous la forme d'un élément séparé ou sont formées d'un seul tenant avec la plaque de support (12).

4. Procédé selon la revendication 1, 2 ou 3, **caractérisé en ce que** la bande en matière plastique ou élastomère (18) à disposer sur la plaque de support (12) est disposée sur la plaque de support (12) sous la forme d'un élément séparé.

5. Procédé selon l'une des revendications précédentes, **caractérisé en ce qu'**au moins une saillie (22) est formée sur la plaque de support (22) pour recevoir et fixer la au moins une bande en matière plastique ou élastomère (18), la saillie (12) étant fabriquée de manière additive d'un seul tenant avec la plaque de support (12).

6. Procédé selon l'une des revendications précédentes, **caractérisé en ce que** le procédé de fabrication additive est un procédé de stéréolithographie, un procédé de traitement numérique de la lumière, un procédé d'impression 3D, un procédé de dépôt par fusion, un procédé de modélisation à jets multiples, un procédé de frittage laser sélectif ou un procédé de fusion laser sélectif, un procédé de fusion par faisceau d'électrons ou une combinaison de ces procédés.

7. Procédé selon la revendication 6, **caractérisé en ce qu'**au moins une matière plastique photosensible liquide et/ou une résine synthétique et/ou un vernis photosensible est utilisé comme matériau pour le procédé de stéréolithographie.

8. Procédé selon la revendication 6, **caractérisé en ce qu'**au moins une matière plastique, une résine synthétique, un métal, un alliage métallique ou une céramique ou une combinaison de ces matériaux est utilisé sous forme de poudre comme matériau pour le procédé de frittage laser sélectif ou de fusion laser sélective.

9. Procédé selon la revendication 6, **caractérisé en ce qu'**au moins un vernis durcissant aux UV et/ou au moins une encre durcissant aux UV est utilisé comme matériau pour le procédé d'impression 3D.

10. Procédé selon l'une des revendications précédentes, **caractérisé en ce que** la plaque de support (12) comporte au moins un évidement (24) pour recevoir une ligne de coupe et/ou de rayage et/ou de rainurage (14, 16).

11. Procédé selon la revendication 10, **caractérisé en ce que** l'évidement (24) a une largeur qui est sensiblement inférieure à la largeur de la ligne de coupe et/ou de rayage et/ou de rainurage (14, 16).

12. Procédé selon la revendication 10, **caractérisé en ce que** le au moins un évidement (24) est généré par rapport à la ligne (14, 16) avec une surcote prédéterminée et le procédé comprend les étapes supplémentaires suivantes :
- remplir l'évidement (24) avec un matériau de remplissage durcissable ;
- durcir le matériau de remplissage dans l'évidement (24) ;
- générer au moins un second évidement supplémentaire dans le matériau de remplissage durci pour recevoir la ligne (14, 16) avec des cotes précises ; et
- insérer la ligne (14, 16) dans le second évidement à des cotes précises.

13. Procédé selon l'une des revendications précédentes, **caractérisé en ce que** la plaque de support (12) comporte au moins un ajustement et/ou une ouverture (26) pour recevoir et/ou fixer l'élément d'estampage (20).

14. Plaque de support d'un outil (10) du groupe des outils de coupe et/ou de poinçonnage et/ou de rainurage, ayant au moins une ligne (14, 16) du groupe des lignes de coupe et/ou de rayage et/ou de rainurage, **caractérisé en ce que** la plaque de support (12) peut être obtenue et/ou est obtenue au moyen d'un procédé selon l'une des revendications 1 à 13.

15. Outil de coupe et/ou de poinçonnage et/ou de rainurage ayant au moins une plaque de support (12) comprenant au moins une ligne (14, 16) du groupe des lignes de coupe et/ou de rayage et/ou de rainurage, **caractérisé en ce que** l'outil de poinçonnage et/ou de rayage et/ou de rainurage (10) est fabriqué au moyen d'un procédé selon l'une des revendications 1 à 13.
